# EUROPÄISCHE PATENTSCHRIFT

(11) **EP 0 668 842 B1**
(45) Veröffentlichungstag und Bekanntmachung des Hinweises auf die Patenterteilung: **02.12.1998**
(21) Anmeldenummer: 94924704.3
(22) Anmeldetag: 01.09.1994
(51) Int. Cl.: B65H 54/74, B65H 54/42

(54) **ANTRIEBSEINRICHTUNG FÜR EINEN SPULKOPF**
DRIVE MECHANISM FOR A BOBBIN HEAD
DISPOSITIF DE COMMANDE POUR TETE DE BOBINE

(30) Priorität: 10.09.1993 DE 4330631
(43) Veröffentlichungstag der Anmeldung: 30.08.1995
(73) Patentinhaber: Barmag-Spinnzwirn GmbH, D-09116 Chemnitz (DE)
(72) Erfinder: BEHNERT, Siegfried, D-09405 Gornau (DE); GRÖTZSCHEL, Jochen, D-09128 Kleinolbersdorf-Altenh. (DE); KROLL, Peter, D-09123 Chemnitz (DE)
(74) Vertreter: Pfingsten, Dieter, Dipl.-Ing.
(86) Internationale Anmeldenummer: DE9401002
(87) Internationale Veröffentlichungsnummer: WO9507228

(56) Entgegenhaltungen:
- EP-A- 0 272 458
- CH-A- 502 944
- DE-A- 1 954 657
- DE-A- 2 060 954

## Beschreibung

Die Erfindung betrifft eine Antriebseinrichtung für einen Spulkopf an Spulmaschinen mit Treibwalzenantrieb der Spule.

Bekannte Spulköpfe, bei denen der Antrieb der Spule mittels Friktion erfolgt, besitzen je einen Antriebsmotor für Treibwalze und Changierung. Dabei sind häufig zwischen dem Motor und der Welle dieser Arbeitsorgane Kupplungen oder Riementriebe angeordnet. Nachteilig ist, daß die Lagerstellen für die Motoren und die Arbeitsorgane sowie die Kuppelstellen einen relativ großen Bauraum benötigen und außerdem einem gewissen Verschleiß unterliegen. Außerdem ist es erforderlich, eine Relativbewegung zwischen Treibwalze mit Changierung gegenüber der Spule zu realisieren, um dem wachsenden Spulendurchmesser Rechnung zu tragen.

Aus der DE-A 2 060 954 ist eine Antriebseinrichtung bekannt, bei welcher die Treibwalze mit dem sie antreibenden Motor und die Changierung mit dem sie antreibenden Motor an einem Träger befestigt sind. Der Träger ist an einem Ende an einer Achse schwenkbar gelagert, so daß die Treibwalze mit Motor und die Changiereinrichtung mit Motor sich auf einer kreisförmigen Bahn von der zu wickelnden Spule wegbewegen können.

Diese bekannte Antriebseinrichtung besitzt den Nachteil, daß sie seitlich zur Spule hin ausgelenkt wird. Zum einen wird aufgrund der ständigen Veränderung der Relativlage zwischen Treibwalze und Spule eine Nachstellung der Anlagekraft erforderlich und zum anderen bedarf die Antriebseinrichtung eines erhöhten Platzbedarfs im Spulkopf. Zudem erfordert die Antriebseinrichtung einen erheblichen Befestigungsaufwand, da die Motoren und die Arbeitsorgane einzeln an dem Träger befestigt sind. Hierbei können die zwischen den Motoren und dem Arbeitsorgan entstehenden Fluchtungsfehler nur mittels Kupplungen überbrückt werden.

Die Aufgabe der Erfindung ist es, den Platzbedarf für die Antriebseinrichtungen und die Einrichtungen für die Relativbewegung von Arbeitsorganen und Spule (n) zu minimieren und dabei Bauelemente einzusparen.

Gelöst wird die Aufgabe durch den kennzeichnenden Teil des Anspruches 1. Danach sind die Motoren für die Treibwalze und die Changierung in einem gemeinsamen Antriebsgehäuse untergebracht, welches Kühlrippen für die Motoren aufweist und so ausgebildet ist, daß die Arbeitsorgane daran befestigt werden können. Weiterhin sind an diesem Antriebsgehäuse Mittel für seine eigene Verschiebung bei wachsendem Spulendurchmesser vorgesehen.

Die weitere Ausgestaltung der Erfindung ergibt sich aus den Ansprüchen 2 bis 6, in denen bevorzugte Lösungen angegeben sind.

Die weitere Ausgestaltung der Erfindung ergibt sich aus den Ansprüchen 2 bis 7, in denen bevorzugte Lösungen angegeben sind.

Nachstehend wird die Erfindung anhand von Ausführungsbeispielen näher erläutert. Dabei zeigen:
- Fig. 1: die perspektivische Darstellung einer geradlinig verfahrbaren Antriebseinrichtung im demontierten Zustand;
- Fig. 2: die Vorderansicht;
- Fig. 3: die Draufsicht im montierten Zustand geschnitten;
- Fig. 4: die Vorderansicht einer schwenkbaren Antriebseinrichtung, schematisch;
- Fig. 5: die Vorderansicht der Antriebseinrichtung mit auswandernder Spule, schematisch.

Am nicht dargestellten Wicklergestell sind Mittel für die Verschiebung der Antriebseinrichtung gegenüber einer ortsfest angeordneten Spule 10 befestigt. Bei geradlinig verfahrbarem Antrieb nach Fig. 1 bis 3 sind Führungsstangen (nicht dargestellt) vorgesehen, die in Aufnahmen 9 gleiten. Eine solche Aufnahme ist mit 9 bezeichnet und am Antriebsgehäuse 1 angeordnet. Das Antriebsgehäuse 1 nimmt weiterhin die Statoren 2'; 2 der Antriebsmotoren für die Treibwalze 3 und die Changierung 11 auf. Dabei handelt es sich um verschiedene Statorwicklungen, je nach der gewählten Antriebsart. Z.B. dient zum Antrieb der Treibwalze 3 ein Drehstrom-Synchronmotor und für die Changierung 11 ein Drehstrom-Asynchronmotor. Die Rotoren 5'; 5 sind auf den verlängerten Wellen 12 und 13 von Treibwalze und Changierung angeordnet. Im montierten Zustand tauchen diese in ihren zugehörigen Stator 2'; 2 ein und bilden mit diesem gemeinsam die vollständigen Antriebsmotoren.

Während des Aufwickelvorganges wird der Faden (nicht dargestellt) vom Changierfadenführer 19, der in einer endlosen Nut einer Kehrgewindespindel gleitet, auf der Spule 10 verlegt. Mit dem wachsenden Spulendurchmesser wird die gesamte Antriebseinrichtung von der Spule 10 nach oben wegbewegt. Diese Verschiebebewegung kann z. B. mittels einer Zylinderkolbeneinheit, die am Wicklergestell und am Antriebsgehäuse befestigt ist, realisiert werden. Nach Fig. 4 dient dazu ein Hubgetriebe 17.

Fig. 5 zeigt eine weitere Möglichkeit für die Realisierung der Relativbewegung zwischen Antriebseinheit 1 und Spule 10, indem die Antriebseinheit 1 ortsfest und die Spule 10 mittels eines Schwenkarms 18 beweglich angeordnet ist.

Mit der erfindungsgemäßen Antriebseinrichtung wird eine kompakte Bauweise in einem relativ kleinen Antriebgehäuse 1 realisiert. Die Arbeitsorgane sind ebenfalls am Antriebsgehäuse und nur dort befestigt, womit keine zusätzlichen Lagerstellen für die Rotoren benötigt werden und sich in Bautiefe des Spulkopfes verringert. Die Art der Befestigung ermöglicht eine einfache Montage und Demontage. Durch die Anordnung der Rotoren 5; 5' der beiden Antriebsmotoren auf den Wellenverlängerungen 12, 13 der Treibwalze 3 bzw. der Kehrgewindewelle der Changierung 11 können auf Kupplungselemente verzichtet werden.

### Bezugszeichenaufstellung

- 1: Antriebsgehäuse
- 2; 2': Statorwicklung
- 3: Treibwalze
- 4: Changierung
- 5; 5': Rotor
- 6: Klemmvorrichtung
- 7: Treibwalzenhalter
- 8: Gehäusestirnseite
- 8': Befestigung
- 9: Aufnahme
- 10: Spule
- 11: Changierung
- 12; 13: Welle
- 14; 15: Lager
- 16: Kühlrippen
- 17: Hubgetriebe
- 18: Schwenkarm
- 19: Changierfadenführer

## Patentansprüche

1. Antriebseinrichtung für einen Spulkopf mit Treibwalzenantrieb der Spule, mit einer Treibwalze (3), die mittels- eines Motors antreibbar ist, und mit einer Changierung (11), die mittels einem zweiten Motor antreibbar ist,
dadurch gekennzeichnet, daß
die Statorwicklungen (2', 2) und die Rotoren (5', 5) der Motoren in einem aus einem einzigen gemeinsamen Bauteil bestehenden Antriebsgehäuse (1) angeordnet sind, welches an seinem Umfang radial angeordnete Kühlrippen (16) aufweist,
und daß am Antriebsgehäuse (1) Befestigungsmittel (6, 8') für eine Treibwalzenhalterung (7) und das Gehäuse (4) der Changierung (11) vorgesehen ist.

2. Antriebseinrichtung für einen Spulkopf nach Anspruch 1
dadurch gekennzeichnet, daß
an dem Antriebsgehäuse (1) eine Aufnahme (9) für eine der Verschiebung der Antriebseinrichtung dienende Führung vorgesehen ist.

3. Antriebseinrichtung für einen Spulkopf nach Anspruch 1 oder 2
dadurch gekennzeichnet, daß
die Statorwicklungen (2'; 2) der Motoren achsparallel zueinander im Antriebsgehäuse (1) und die Rotoren (5'; 5) auf den verlängerten Wellen (12; 13) von Treibwalze (3) und Changierung (11) befestigt sind.

4. Antriebseinrichtung für einen Spulkopf nach einem der Ansprüche 1 bis 3
dadurch gekennzeichnet, daß
als Treibwalzenmotor ein Drehstrom-Synchronmotor und als Motor für die Changierwelle (11) ein Drehstrom-Asynchron motor verwendet wird.

5. Antriebseinrichtung für einen Spulkopf nach einem der Anspüche 1 bis 4,
dadurch gekennzeichnet, daß
die Treibwalze (3) drehbar im Treibwalzenhalter (7) gelagert ist, der an der Stirnseite (8) des Antriebsgehäuses (1) lösbar befestigt ist,
und daß die Changierung (11) drehbar im Changiergehäuse (4) gelagert ist, das mittels Klemmvorrichtung (6) am Antriebsgehäuse (1) befestigt ist.

6. Antriebseinrichtung für einen Spulkopf nach Anspruch 1
dadurch gekennzeichnet, daß
das Antriebsgehäuse (1) das die Motoren und die Befestigungsmittel (6, 8') für Treibwalze (3) und Changierung (11) enthält, ortsfest im Wickelergestell angeordnet ist und daß die Spule (10) auswandert.

7. Antriebseinirichtung für einen Spulkopf nach Anspruch 6
dadurch gekennzeichnet, daß
die Spule (10) an einem Schwenkarm (18) schwenkbar gelagert ist.

## Claims

1. Drive device for a winding head with driving cylinder operation of the bobbin, having a driving cylinder (3), which is drivable by means of a motor, and having a traversing device (11), which is drivable by means of a second motor,
characterized in that
the stator windings (2', 2) and the rotors (5', 5) of the motors are disposed in a drive housing (1) comprising a single common structural part, which at its periphery has radially disposed cooling ribs (16), and that fastening means (6, 8') for a driving cylinder mounting (7) and the housing (4) of the traversing device (11) is provided on the drive housing (1).

2. Drive device for a winding head according to claim 1,
characterized in that
a receiver (9) for a guide used to displace the drive device is provided on the drive housing (1).

3. Drive device for a winding head according to claim 1 or 2,
characterized in that
the stator windings (2'; 2) of the motors are fastened paraxially relative to one another in the drive housing (1) and the rotors (5'; 5) are fastened on the extended shafts (12; 13) of driving cylinder (3) and traversing device (11).

4. Drive device for a winding head according to one of claims 1 to 3,
characterized in that
a three-phase synchronous motor is used as a driving cylinder motor and a three-phase asynchronous motor is used as a motor tor the traversing shaft (11).

5. Drive device for a winding head according to one of claims 1 to 4,
characterized in that
the driving cylinder (3) is mounted rotatably in the driving cylinder mounting (7), which is detachably fastened to the end face (8) of the drive housing (1), and that the traversing device (11) is mounted rotatably in the traversing housing (4), which is fastened by means of clamping device (6) to the drive housing (1).

6. Drive device for a winding head according to claim 1,
characterized in that
the drive housing (1), which contains the motors and the fastening means (6, 8') for driving cylinder (3) and traversing device (11), is disposed in a stationary manner in the winding frame and that the bobbin (10) drifts.

7. Drive device for a winding head according to claim 6,
characterized in that
the bobbin (10) is pivotally supported on a swivel arm (18).

## Revendications

1. Dispositif d'entraînement pour une tête de bobinage avec entraînement de la bobine par rouleau de contact, comprenant un rouleau de contact (3) qui peut être entraîné à l'aide d'un moteur, et un va-et-vient (11) qui peut être entraîné à l'aide d'un deuxième moteur,
caractérisé par le fait que
les enroulement statoriques (2', 2) et les rotors (5', 5) des moteurs sont disposés dans un carter d'entraînement (1) constitué par un unique composant commun qui présente des ailettes de refroidissement (16) disposées radialement sur son pourtour,
et que des moyens de fixation (6, 8') pour un support de rouleau de contact (8) et le carter (4) du va-et-vient (11) sont prévus sur le carter d'entraînement (1).

2. Dispositif d'entraînement pour une tête de bobinage suivant la revendication 1,
caractérisé par le fait que
un logement (8) pour un guidage servant à la translation du dispositif d'entraînement est prévu sur le carter d'entraînement (1).

3. Dispositif d'entraînement pour une tête de bobinage suivant la revendication 1 ou 2,
caractérisé par le fait que
les enroulements statoriques (2'; 2) des moteurs sont fixés dans le carter d'entraînement (1) de manière que leurs axes soient parallèles et que les rotors (5'; 5) sont fixés sur les arbres prolongés (12 ; 13) du rouleau de contact (3) et du va-et-vient (11).

4. Dispositif d'entraînement pour une tête de bobinage suivant l'une des revendications 1 à 3,
caractérisé par le fait que
le moteur du rouleau de contact est un moteur synchrone triphasé et le moteur pour l'arbre de va-et-vient (11) est un moteur asynchrone triphasé.

5. Dispositif d'entraînement pour une tête de bobinage suivant l'une des revendications 1 à 4,
caractérisé par le fait que
le rouleau de contact est monté en rotation dans le support de rouleau de contact (7) qui est fixé de façon amovible sur le côté frontal (8) du carter d'entraînement (1),
et que le va-et-vient (11) est monté en rotation dans le carter de va-et-vient (4) qui est fixé à l'aide d'un dispositif de blocage (6) sur le carter d'entraînement (1).

6. Dispositif d'entraînement pour une tête de bobinage suivant la revendication 1,
caractérisé par le fait que
le carter d'entraînement (1) qui contient les moteurs et les moyens de fixation (6, 8') pour le rouleau de contact (3) et le va-et-vient (11), est disposé de façon stationnaire dans le bâti de bobinoir et que la bobine (10) est montée déplaçable.

7. Dispositif d'entraînement pour une tête de bobinage suivant la revendication 6,
caractérisé par le fait que
la bobine (10) est montée pivotante sur un bras pivotant (18).
